# EUROPÄISCHE PATENTSCHRIFT

(11) **EP 0 363 779 B1**
(45) Veröffentlichungstag und Bekanntmachung des Hinweises auf die Patenterteilung: **06.05.1992**
(21) Anmeldenummer: 89118239.6
(22) Anmeldetag: 02.10.1989
(51) Int. Cl.: E04C 5/12, E04C 5/07

(54) **Vorrichtung zur Verankerung eines stabförmigen Zugglieds aus Faserverbundwerkstoff**
Anchoring device for a tensioning rod composed of a fibre composite
Dispositif d'ancrage pour une barre de tension formée d'un matériau composite fibreux

(30) Priorität: 08.10.1988 DE 3834266
(43) Veröffentlichungstag der Anmeldung: 18.04.1990
(73) Patentinhaber: Dyckerhoff & Widmann Aktiengesellschaft, D-81902 München (DE)
(72) Erfinder:
(74) Vertreter: Patentanwälte Möll und Bitterich

(56) Entgegenhaltungen:
- EP-A- 0 098 927
- CH-A- 654 057
- DE-A- 1 936 078
- DE-A- 2 020 417
- US-A- 3 488 903

## Beschreibung

Die Erfindung betrifft eine Vorrichtung zur Verankerung eines stabförmigen Zugglieds aus Faserverbundwerkstoff zur Verwendung als Ankerelement im Grund- oder Bergbau, als Bewehrungselement für Beton, insbesondere Spannbeton oder dergleichen.

Für Bauaufgaben des Ingenieurbaus werden in der letzten Zeit in zunehmendem Maße anstelle von Zuggliedern aus Stahl auch solche aus hochfesten Faserverbundwerkstoffen verwendet. Zugglieder aus Faserverbundwerkstoffen, wie z.B. Polyamid-, Aramid-, Glas- oder Karbonfasern, haben bei vergleichbarer Zugfestigkeit gegenüber Stahl ein geringeres spezifisches Gewicht, vor allem aber eine höhere Korrosionsbeständigkeit. Solche Zugglieder könnten also mit Rücksicht auf diese Eigenschaften mit Vorteil als Ankerelemente im Grund- und Bergbau eingesetzt werden, wo oft aggressive Wässer auftreten, die für Zugglieder aus Stahl eine Korrosionsgefahr bedeuten.

Zugglieder aus Faserverbundwerkstoffen verhalten sich bei Belastung im Gebrauchszustand auch ähnlich wie solche aus Stahl, d.h. sie haben eine im wesentlichen linear verlaufende Spannungsdehnungslinie. Im Gegensatz zu Zuggliedern aus Stahl haben sie aber keine Streckgrenze; sie brechen vielmehr bei Erreichen ihrer Zugfestigkeit ohne vorhergehende plastische Verformung. Diese Eigenschaft und die im Gegensatz zu ihrer Festigkeit in Faserlängsrichtung nur sehr geringe Querdruckfestigkeit verhindern, daß die sonst im Bauwesen bekannten und bewährten Verankerungsvorrichtungen unmittelbar übernommen werden können.

Im Bereich von Verankerungsvorrichtungen kommt ein weiteres Problem hinzu. Je größer die Länge der Strecke wird, die zur Kraftübertragung zwischen einem Zugglied und einem Verankerungselement, z.B. einer Verankerungsmutter erforderlich ist, um so mehr besteht die Gefahr, daß die Verformungen im Zugglied und in dem Verankerungselement nicht miteinander in Einklang stehen, ja sogar einander entgegengerichtet sind. So erleidet eine auf eine Ankerplatte abgestützte Verankerungsmutter Druckspannungen, wird also gestaucht, während das dazugehörige Zugglied Zugspannungen erfährt, also gedehnt wird. Bei Muffenverbindungen von Zuggliedern wird die Verbindungsmuffe zwar ebenfalls gedehnt, jedoch stimmen die Dehnungen von Zugglied und Muffe schon wegen ihrer unterschiedlichen Querschnittsfläche nicht überein; zumindest sind sie ungleichmäßig über die Länge der Muffenverbindung verteilt.

Bei metallischen Werkstoffen, wie z.B. Stahl, wird dieses Problem meist durch plastische Verformungen des Werkstoffes selbst gelöst, der die Eigenschaft hat, Belastungsspitzen durch Fließen abzubauen. Beinichtmetallischen Werkstoffen treten diese Probleme aber offen zu Tage. Dazu kommt, daß bei Zuggliedern aus Faserverbundwerkstoffen einerseits bei gleicher Zugspannung etwa die vierfachen Dehnungen wie bei Stahl auftreten, andererseits aber auch wegen der geringen laminaren Scherfestigkeit und hohen Querdruckempfindlichkeit sehr lange Strecken für die gegenseitige Kraftübertragung erforderlich werden.

Versuche zum Einsatz von Stäben aus Faserverbundwerkstoffen als Spannglieder im Spannbetonbau haben deshalb meist zu Verankerungen durch infolge von Klemmkräften erzielten Reibungsschluß oder durch Verkleben geführt. Eine Verankerung allein durch Reibungsschluß ist aber nicht nur aufwendig, weil es zu ihrem Wirksamwerden der Erzeugung von Klemmkräften bedarf; sie ist auch problematisch, weil die Zuverlässigkeit einer solchen Verankerung auf lange Dauer davon abhängt, daß die verwendeten Materialien, insbesondere für den Klemmkörper, ihre Eigenschaften auf lange Zeit beibehalten. Dies kann, vor allem wenn man ein alterungsbedingtes Kriechen berücksichtigt, nicht mit Sicherheit garantiert werden. Eine Verankerung durch Verkleben hat den Nachteil, daß zur Herstellung von Verankerungen an gezielten Stellen des Zugglieds mehr oder weniger aufwendige Vorkehrungen getroffen werden müssen, die einen jeweils vor Ort zu erbringenden, nicht unbeträchtlichen Aufwand erfordern.

Um Stäbe aus Faserverbundwerkstoffen - Betonbewehrungsstäben vergleichbar - zur Armierung von Beton einsetzen zu können, ist es bekannt, einen solchen Stab auf seiner Oberfläche mit einer Profilierung zur Verbesserung des Verbundes im Beton zu versehen, die auch aus einer Rillen bzw. Rippen bildenden spiralförmigen Umwicklung bestehen kann (DE-A 19 36 078). Eine punktuelle Verankerung durch Verankerungskörper ist in diesem Zusammenhang nicht erwähnt; sie würde zu den oben beschriebenen Problemen führen.

Schließlich ist es bei der Verwendung von Spannstäben aus Stahl mit querverlaufenden Rippen auch schon bekannt geworden, ein aus zwei Halbschalen bestehendes Zwischenstück aus Weichstahl zu verwenden, das an seiner Innenseite den Rippen des Spannstabes entsprechende Vertiefungen aufweist und an seiner Außenseite mit einem Feingewinde versehen ist, auf das eine Verankerungsmutter aufgeschraubt werden kann (DE-A 20 20 417). Das Zwischenstück dient hier nur der Vermittlung der Kraftübertragung zwischen unterschiedlichen Kraftübertragungsmitteln.

Es ist auch bekannt, ein stabförmiges Zugglied aus hochfesten, unidirektionalen Fasern scherfest mit einer Ummantelung aus einem Material zu versehen, dessen Dehnfähigkeit größer ist als diejenige der Fasern und das bei Überbeanspruchung plastisch verformbar ist (DE-A-37 03 974). Dabei ist es auch möglich, dieser Ummantelung an ihrer Oberfläche eine Profilierung zu geben, die zum formschlüssigen Eingriff mit eine entsprechende Profilierung, z.B. ein Grobgewinde, tragenden Verankerungs- oder Verbindungskörper geeignet ist. Diese Ummantelung hat zwar die Wirkung, daß in einem Verankerungsbereich zwischen dem Zugglied und einem Verankerungskörper ein Verfomungsausgleich eintreten kann, bei dem Belastungsspitzen durch Plastifizierung agbebaut werden. Die Verankerungskraft muß aber in jedem Fall durch Haftverbund zwischen dem Zugglied und der Beschichtung übertragen werden.

Der Erfindung liegt die Aufgabe zugrunde, eine Möglichkeit zu schaffen, um auch bei einem Zugglied aus Faserverbundwerkstoffen im Verankerungsbereich, ähnlich wie bei einem Gewindebolzen mit Mutter, die Verankerungskraft durch unmittelbaren Form- und Reibschluß im Gewinde übertragen zu können, ohne daß unzulässig hohe Spannungen im Zugglied entstehen.

Nach der Erfindung wird diese Aufgabe dadurch gelöst, daß auf das zumindest an den zur Verankerung vorgesehenen Stellen mit entlang einer Schraubenlinie verlaufenden, durchgehenden und ein Gewinde bildenden Profilierungen versehene Zugglied ein mit einem entsprechenden Gewinde versehenes Verankerungselement aufgeschraubt ist und daß zwischen dem Zugglied und dem Verankerungselement eine Zwischenschicht aus einem Material vorgesehen ist, das bei Überbeanspruchung große Verformungen bei geringer Spannungszunahme ermöglicht.

Das die Zwischenschicht bildende Material kann auf die Innenfläche des Verankerungselements aufgebracht oder auch nachträglich in den Zwischenraum zwischen dem Zugglied und dem Verankerungselement eingebracht sein und diesen Zwischenraum vollständig ausfüllen.

Die Erfindung basiert auf der Überlegung, daß das stabförmige Zugglied aus Faserverbundwerkstoff selbst mit einer ein Gewinde bildenden Profilierung versehen ist, also Profilierungen aufweist, die mit entsprechenden Profilierungen eines Verankerungskörpers form- und reibschlüssig zusammenwirken. Der Grundgedanke der Erfindung besteht darin, zwischen dem Zugglied und dem Verankerungskörper, besser gesagt zwischen den miteinander in Eingriff befindlichen Profilierungen dieser beiden Elemente eine Pufferschicht als Plastifizierungszone vorzusehen. Die Eigenschaften dieser Pufferschicht müssen so sein, daß ihre Festigkeit geringer ist als die Festigkeit des Faserverbundwerkstoffes auf Querdruck und daß unter Belastung ab einer bestimmten Druckspannung große Verformungen bei geringer Spannungszunahme möglich sind. Solche Eigenschaften erfüllen vielfach Kunststoffe; die Zwischenschicht besteht deshalb zweckmäßig aus Kunststoff, z.B. aus einem Thermoplast wie Polyäthylen, einem Duroplast wie Epoxidharz oder dergleichen. Die Zwischenschicht kann auch aus einem nachquellenden Material bestehen, das einen Querdruck auf das Zugglied ausübt.

Zweckmäßig bilden die Profilierungen des Zuggliedes ein unsymmetrisches Trapezgewinde, bei dem die Gewinderippen breiter sind als die Gewindekehlen.

Bei einem solchen Aufbau des Verankerungsbereiches wird eine Verankerungskraft beispielsweise von einer Mutter aus Stahl über die Pufferschicht und das Kunstharz des Zuggliedes auf die Fasern übertragen; damit ist eine ausreichende Kette an Dämpfungselementen vorhanden. Es braucht auch die Verankerungsmutter nicht aus Stahl zu bestehen; sie kann beispielsweise auch aus einem entsprechend bewehrten Thermoplast gefertigt sein.

Die Erfindung wird nachstehend anhand der Zeichnung näher erläutert. Es zeigt
Fig. 1 als Anwendungsbeispiel der Erfindung eine Verankerungsvorrichtung für einen Felsanker im Längsschnitt,
Fig. 2 einen vergrößerten Ausschnitt aus einem Längsschnitt durch den Bereich der Kraftübertragung zwischen dem Ankerstab und der Verankerungsmutter und
Fig. 3 eine der Fig. 2 entsprechende Darstellung einer anderen Ausführungsform.

Fig. 1 zeigt einen Längsschnitt durch den Verankerungsbereich eines Felsankers mit einem Ankerstab 1, der in ein Bohrloch 2 eingesetzt ist. Der Ankerstab 1 besteht aus einem Faserverbundwerkstoff entsprechender Festigkeit; er ist an seiner Oberfläche mit einer Profilierung versehen, die ein Gewinde 3 bildet. Am luftseitigen Ende des Bohrloches 2 ist zur Sicherung der Ausbruchfläche 4 eine Verankerungsvorrichtung angeordnet. Als Verankerungsvorrichtung ist eine Mutter 5 vorgesehen, die sich gegen eine Ankerplatte 6 abstützt, die ihrerseits an der Ausbruchfläche 4 anliegt. Diese Darstellung ist nur beispielhaft zu verstehen; die Erfindung kann selbstverständlich auch bei anderen Verankerungen wie auch bei Verbindungen von in entsprechender Weise ausgebildeten Stäben aus Faserverbundwerkstoffen eingesetzt werden.

Fig. 2, die nur in einem kleinen Ausschnitt im Längsschnitt den Kraftübertragungsbereich zwischen dem Ankerstab 1 und der Verankerungsmutter 5 zeigt, läßt das an der Oberfläche des Stabes 1 angeordnete Gewinde 3 aus im Querschnitt trapezförmigen Rippen 7 und Vertiefungen 8 erkennen. Dabei sind die Rippen 7 breiter als die Vertiefungen 8, um eine ordnungsgemäße Übertragung der Scherkräfte gewährleisten zu können. Das Gewinde 3 kann beispielsweise dadurch erzeugt werden, daß auf den Stab 1 während des Erhärtens des die unidirektionalen Fasern einhüllenden und miteinander verklebenden Kunstharzes von außen in radialer Richtung ein Verformungsdruck aufgebaut wird, durch den die Vertiefungen 8 als Einprägungen erzeugt werden. Die Fasern werden dadurch nicht zerschnitten, sondern - wie in Fig. 2 angedeutet - nur in ihrem Verlauf etwas umgelenkt.

Die auf den Ankerstab 1 aufgeschraubte Verankerungsmutter 5 ist an ihrer Innenfläche mit einer entsprechenden Profilierung aus Rippen 9 und Vertiefungen 10 versehen. Die Innenfläche der Verankerungsmutter 5 ist mit einer Beschichtung 11 aus Kunststoff überzogen, die der vorgegebenen Profilierung folgt und ihrerseits ein Gewinde bildet, das in Form und Größe demjenigen des Ankerstabes 1 entspricht, so daß die Verankerungsmutter 5 auf den Ankerstab 1 aufgeschraubt werden kann.

Wenn nun auf den Ankerstab 1 in Richtung des Pfeils 12 eine Zugkraft ausgeübt wird, während sich die Verankerungsmutter 5 gegenüber der Ankerplatte 6 abstützt, kann sich das Material der Beschichtung 11, das eine größere Dehnfähigkeit aufweist als das Material des Ankerstabes 1, örtlich auftretenden Spannungsspitzen durch plastische Verformung entziehen. Diese Verformungen sind durch schraffierte Bereiche 13 angedeutet; sie sind infolge der Dehnung des Ankerstabes 1 in dem der Abstützung zugewandten Bereich der Verankerungsmutter 5 größer und verringern sich zu dem der Abstützung abgewandten Bereich.

Der in Fig. 3 ebenfalls in einem Längsschnitt dargestellte Ankerstab 1 besitzt wiederum Rippen 7 und Vertiefungen 8, die ein Gewinde bilden. Auch die Verankerungsmutter 5′ besitzt ein entsprechendes Gewinde aus Rippen 14 und dazwischenliegenden Vertiefungen 15. In diesem Beispiel ist in den Zwischenraum zwischen dem Ankerstab 1 und der Verankerungsmutter 5′, der das zum Aufschrauben erforderliche Spiel aufweisen muß, ein Material 16 eingebracht, z.B. injiziert, das den Zwischenraum vollständig ausfüllt und so eine Zwischenschicht 16 bildet. Beim Aufbringen einer Zugkraft auf den Ankerstab 1 in Richtung des Pfeils 12 bei gleichzeitiger Abstützung der Verankerungsmutter 5′ wird auch hier wieder eine in Kraftrichtung zunehmende Verformung der Zwischenschicht 16 eintreten, was bei 13 anzudeuten versucht wurde.

Als besonders vorteilhaft für das Material der Zwischenschicht 11 bzw. 16 sind stark nachquellende Materialien anzusehen, die zusätzlich einen Querdruck auf den Ankerstab 1 ausüben. Dadurch wird die interlaminare Schubfestigkeit erhöht, wodurch unter Umständen die Verankerungslänge reduziert werden kann.

## Patentansprüche

1. Vorrichtung zur Verankerung eines stabförmigen Zugglieds aus Faserverbundwerkstoff zur Verwendung als Ankerelement im Grund- oder Bergbau, als Bewehrungselement für Beton, insbesondere Spannbeton oder dergleichen, dadurch gekennzeichnet, daß auf das zumindest an den zur Verankerung vorgesehenen Stellen mit entlang einer Schraubenlinie verlaufenden, durchgehenden und ein Gewinde bildenden Profilierungen versehene Zugglied (1) ein mit einem entsprechenden Gewinde versehenes Verankerungselement (5, 5′) aufgeschraubt ist und daß zwischen dem Zugglied (1) und dem Verankerungselement (5, 5′) eine Zwischenschicht (11, 16) aus einem Material vorgesehen ist, das bei Überbeanspruchung große Verformungen bei geringer Spannungszunahme ermöglicht.

2. Vorrichtung nach Anspruch 1, dadurch gekennzeichnet, daß das die Zwischenschicht (11) bildende Material auf die Innenfläche des Verankerungselements (5) aufgebracht ist.

3. Vorrichtung nach Anspruch 1, dadurch gekennzeichnet, daß das die Zwischenschicht (16) bildende Material nachträglich in den Zwischenraum zwischen dem Zugglied (1) und dem Verankerungselement (5′) eingebracht ist und diesen Zwischenraum vollständig ausfüllt.

4. Vorrichtung nach einem der Ansprüche 1 bis 3, dadurch gekennzeichnet, daß die Zwischenschicht (11, 16) aus einem Kunststoff, z.B. einem Thermoplast, einem Duroplast oder dergleichen besteht.

5. Vorrichtung nach Anspruch 3 oder 4, dadurch gekennzeichnet, daß die Zwischenschicht (16) aus einem nachquellenden Material besteht, das einen Querdruck auf das Zugglied (1) ausübt.

6. Vorrichtung nach einem der Ansprüche 1 bis 5, dadurch gekennzeichnet, daß die Profilierungen des Zuggliedes (1) ein unsymmetrisches Trapezgewinde bilden, bei dem die Gewinderippen (7) breiter sind als die Gewindekehlen (8).

## Claims

1. A device for anchoring a rod-shaped tension member of composite fibre material for use as an anchoring element in foundation engineering or mining, or as a reinforcing element for concrete, in particular prestressed concrete or the like, characterised in that screwed on to the tension member (1), which at least at the location intended for anchoring is provided with continuous profiles exiending along a helix and forming a screw thread, is an anchoring element (5, 5′) provided with a corresponding screw thread, and in that between the tension member (1) and the anchoring element (5, 5′) there is provided an intermediate layer (11, 16) of a material which, in the event of overloading, allows substantial deformation with a small increase in stress.

2. A device according to Claim 1, characterised in that the material forming the intermediate layer (11) is applied to the inner surface of the anchoring element (5).

3. A device according to Claim 1, characterised in that the material forming the intermediate layer (16) is introduced subsequently into the gap between the tension member (1) and the anchoring element (5′) and completely fills this gap.

4. A device according to any one of Claims 1 to 3, characterised in that the intermediate layer (11, 16) comprises a plastics material, for example a thermoplastic, a thermosetting plastic or the like.

5. A device according to Claim 3 or 4, characterised in that the intermediate layer (16) comprises a subsequently expanding material which exerts a transverse pressure on the tension member (1).

6. A device according to any one of Claims 1 to 5, characterised in that the profiles of the tension member (1) form an asymmetrical acme screw thread, in which the thread ribs (7) are wider than the thread channels (8).

## Revendications

1. Dispositif d'ancrage d'un organe de traction en forme de barre en matériau composite fibreux, destiné à être utilisé comme élément d'ancrage dans la construction de fondations ou dans les exploitations minières, comme élément d'armature pour le béton, en particulier, le béton précontraint ou similaire, caractérisé en ce que, sur l'organe de traction (1), pourvu de profilages continus, s'étendant le long d'une ligne hélicoïdale et formant un filetage, au moins dans les zones destinées à réaliser l'ancrage, est vissé un élément d'ancrage (5,5′)muni d'un filetage correspondant et en ce qu'il est prévu, entre l'organe de traction (1) et l'élément d'ancrage (5,5′), une couche intermédiaire (11, 16) constituée d'un matériau qui, lorsqu'il est trop fortement sollicité, autorise de grandes déformations avec une augmentation de contrainte réduite.

2. Dispositif selon la revendication 1, caractérisé en ce que le matériau formant la couche intermédiaire (11) est appliqué sur la surface intérieure de l'élément d'ancrage (5).

3. Dispositif selon la revendication 1, caractérisé en ce que le matériau formant la couche intermédiaire (16) est introduit ultérieurement dans l'espace intermédiaire compris entre l'organe de traction (1) et l'élément d'ancrage (5′) et remplit totalement cet espace intermédiaire.

4. Dispositif selon l'une des revendications 1 à 3, caractérisé en ce que la couche intermédiaire (11,16) est réalisée dans une matière plastique, par exemple une matière thermoplastique, une matière thermodurcissable ou similaire.

5. Dispositif selon la revendication 3 ou 4, caractérisé en ce que la couche intermédiaire (16) est réalisée dans un matériau gonflant ultérieurement qui exerce une pression transversale sur l'organe de traction (11).

6. Dispositif selon l'une des revendications 1 à 5, caractérisé en ce que les profilages de l'organe de traction (1) forment un filetage trapézoïdal asymétrique dans lequel les nervures (7) des filets sont plus larges que les gorges (8) des filets.
